# FASCICULE DE BREVET EUROPEEN

(11) **EP 0 576 325 B1**
(45) Date de publication et mention de la délivrance du brevet: **16.04.1997**
(21) Numéro de dépôt: 93401500.9
(22) Date de dépôt: 11.06.1993
(51) Int. Cl.: B65D 5/00

(54) **Plateau gerbable en carton ou matière analogue, plus particulièrement destiné au transport de gros fromages circulaires et flan pour sa réalisation**
Stapelbare Schale aus Karton oder dgl., insbesondere zum Transport von grossen runden Käselaiben und Zuschnitt zu ihrer Herstellung
Stackable tray from cardboard or the like, especially for the transport of big circular cheese and blank thereof

(30) Priorité: 12.06.1992 FR 9207088
(43) Date de publication de la demande: 29.12.1993
(73) Titulaire: OTOR, 75017 Paris (FR)
(72) Inventeur: Durfort, Gilles, F-50160 Saint Amand (FR); Lacaux, Philippe, F-50160 Torigni sur Vire (FR)
(74) Mandataire: Benech, Frédéric

(56) Documents cités:
- FR-A- 2 577 901
- GB-A- 2 116 150
- US-A- 3 507 441
- US-A- 4 984 734

## Description

La présente invention concerne un plateau gerbable en carton, carton ondulé ou matière en feuille analogue, plus particulièrement destiné au transport de gros fromages circulaires. Elle concerne également un flan pour la réalisation par pliage et collage (ou agrafage) d'un tel plateau.

Par le brevet européen EP-A-0 234 958, on connaît déjà un tel plateau dont la forme extérieure est rectangulaire et dont les coins rectangulaires sont intérieurement coupés par une patte destinée à tangenter obliquement le fromage contenu dans ledit plateau. Auxdits coins sont agencés des tétons et des échancrures destinés au gerbage de tels plateaux.

Dans un tel plateau connu, lesdits coins rectangulaires, qui ne servent qu'au gerbage, constituent un encombrement inutile et sont cause d'une consommation excessive de matière en feuille.

Le document FR-A-2 577 901 décrit un emballage conforme au préambule de la revendication 1, mais avec couvercle et de résistance à la compression moyenne

La présente invention a pour objet de remédier à ces inconvénients et de permettre de réduire l'encombrement de tels plateaux et la réduction de matière première pour la réalisation de ceux-ci.

A cette fin, il est proposé selon l'invention, un plateau gerbable en une matière en feuille souple, telle que le carton, le carton ondulé ou analogue, plus particulièrement destiné au transport de gros fromages circulaires, selon la revendication 1.

Ainsi, grâce à l'invention, on obtient un plateau gerbable épousant au plus près le contour du fromage qu'il contient.

Avantageusement, à chaque volet latéral rectangulaire, sont associés deux rabats prolongeant les extrémités libres opposées dudit volet latéral rectangulaire, et chaque volet latéral triangulaire est rendu solidaire de chacun desdits rabats qui sont dirigés vers lui et qui prolongent respectivement les deux volets latéraux rectangulaires qui encadrent ledit volet latéral triangulaire.

L'invention permet d'assurer la continuité des côtés latéraux dudit plateau.

Pour l'écoulement d'éventuels liquides produits par le fromage, il est avantageux que ledit panneau central comporte des ouvertures.

Pour la réalisation du plateau conforme à la présente invention, celle-ci concerne de plus un flan en une matière en feuille souple, telle que le carton, le carton ondulé ou analogue, selon la revendication 5.

A chaque volet latéral rectangulaire sont avantageusement associés deux rabats prolongeant les extrémités libres opposées dudit volet latéral rectangulaire.

De préférence, au moins l'un desdits rabats se trouvant en regard d'un volet latéral triangulaire a une longueur approximativement égale à celle du côté dudit panneau central auquel est relié ledit volet latéral triangulaire.

Chaque téton de gerbage peut être découpé au moins partiellement dans un desdits rabats se trouvant en regard du volet latéral triangulaire correspondant.

Les figures du dessin annexé feront bien comprendre comment l'invention peut être réalisée. Sur ces figures, des références identiques désignent des éléments semblables.

La figure 1 montre, à plat, un flan pour la réalisation du plateau conforme à la présente invention.

La figure 2 montre, en perspective, le plateau de l'invention, obtenu à partir du flan de la figure 1.

Le flan F de carton ou de carton ondulé, conforme à la présente invention et représenté sur la figure 1, comporte un panneau central 1, présentant la forme d'un octogone au moins approximativement régulier de côtés c, quatre volets latéraux triangulaires 2 et quatre volets latéraux rectangulaires 3.

Chacun des quatre volets latéraux triangulaires 2 est relié par sa base, par l'intermédiaire d'une ligne de pliage 4, à un côté c dudit panneau central 1, ladite ligne de pliage 4 occupant la plus grande partie dudit côté. De même, chacun des quatre volets rectangulaires 3 est relié par un de ses côtés, par l'intermédiaire d'une ligne de pliage 5, à un côté c dudit panneau central 1. Les volets latéraux triangulaires 2 sont deux à deux opposés par rapport au centre dudit panneau central 1. Il en est de même des volets latéraux rectangulaires 3 et, à la périphérie dudit panneau central 1, lesdits volets latéraux triangulaires 2 et rectangulaires 3 sont alternés.

Des rabats 6 prolongent les extrémités libres opposées de chaque volet latéral rectangulaire 3, lesdits rabats 6 étant reliés audit volet latéral rectangulaire 3 correspondant par des lignes de pliage 7 perpendiculaires aux lignes de pliage 5.

Chaque volet latéral triangulaire 2 comporte, à son sommet opposé à la ligne de pliage 4 correspondante, un téton de gerbage 8. Avec ce téton de gerbage 8, chaque volet latéral triangulaire 2 présente, perpendiculairement à la ligne de pliage 4 correspondante, une hauteur totale H.

La hauteur h des rabats 6, parallèlement aux lignes de pliage 5, est inférieure à la hauteur totale H desdits volets latéraux triangulaires 2.

Par ailleurs, au moins l'un des rabats 6 se trouvant en regard de chaque volet triangulaire 2 a une longueur l au moins approximativement égale à celle du côté c dudit panneau central 1 auquel est relié ledit volet latéral triangulaire 2, par l'intermédiaire de la ligne de pliage 4.

Comme on peut le voir sur la figure 1, chaque téton de gerbage 8 est découpé partiellement dans le rabat 6 de longueur l se trouvant en regard du volet latéral triangulaire 2 correspondant.

Au voisinage de chaque ligne de pliage 4, le panneau central 1 comporte une échancrure de gerbage 9 en correspondance avec le téton de gerbage 8 correspondant.

Dans le panneau central 1 sont percées des ouvertures 10.

Pour obtenir le plateau gerbable P de l'invention, montré par la figure 7, à partir du flan F, montré par la figure 1, on replie les volets latéraux triangulaires 2 et les volets latéraux rectangulaires 3, du même côté du panneau central 1, autour des lignes de pliage 4 et 5, respectivement, jusqu'à les amener dans une position orthogonale audit panneau central 1. Ensuite, on plie légèrement les rabats 6 autour des lignes de pliage 7, pour les appliquer contre les volets latéraux triangulaires 2 et on solidarise, par exemple par collage, chaque volet latéral triangulaire 2 avec les deux rabats 6 associés. On remarquera que :
- du fait de la longueur l donnée à au moins l'un des rabats 6 associés à chaque volet triangulaire 2, cette longueur est suffisante pour joindre des volets rectangulaires 3 séparés par un volet triangulaire 2, de sorte que la continuité du rebord périphérique du plateau P est assurée ;
- du fait du rapport entre les hauteurs h et H, les tétons de gerbage 8 font saillie au-dessus des rabats 6. Ils peuvent donc être introduits dans les échancrures de gerbage 9 d'un plateau P identique ;
- le panneau central 1 forme le fond du plateau P, le rebord périphérique de celui-ci étant formé alternativement par les volets latéraux rectangulaires 3, d'une part, et les volets latéraux triangulaires 2 et les rabats 6, d'autre part.

## Revendications

1. Plateau gerbable (P) en une matière en feuille souple, telle que le carton, le carton ondulé ou analogue, plus particulièrement destiné au transport de gros fromages circulaires, comprenant :
- un panneau central de fond (1), qui présente la forme d'un octogone au moins approximativement régulier et dont le côtés (c) sont formés au moins en partie par des lignes de pliage (4, 5) ;
- quatre volets latéraux (2) orthogonaux audit panneau central (1) et dont chacun est relié par sa base à un côté dudit panneau central (1) par l'intermédiaire d'une desdites lignes de pliage (4), lesdits volets latéraux (2) étant deux à deux diamétralement opposés et comportant chacun un téton de gerbage (8) à leur sommet opposé auxdites lignes de pliage (4) correspondantes ;
- quatre volets latéraux rectangulaires (3) orthogonaux audit panneau central (1) et dont chacun est relié par un de ses côtés à un autre côté dudit panneau central (1) par l'intermédiaire d'une desdites lignes de pliage (5), lesdits volets latéraux rectangulaires (3) étant deux à deux diamétralement opposés ; et
- des rabats (6) orthogonaux audit panneau central (1) et disposés latéralement audits volets latéraux rectangulaires (3) qu'ils prolongent de part et d'autre, lesdits rabats (6) étant reliés audits volets latéraux rectangulaires (3) correspondant par des lignes de pliage (7) perpendiculaires à ladite ligne de pliage (5) reliant ledit volet latéral rectangulaire correspondant audit panneau central (1), de sorte que :
• périphériquement, lesdits volets latéraux (2) pourvus d'un téton de gerbage (8) et lesdits volets latéraux rectangulaires (3) sont disposés en alternance ;
• les volets latéraux (2) pourvus d'un téton de gerbage (8) sont rendus solidaires desdits rabats (6) qui sont dirigés vers eux ;
• ledit panneau central (1) comporte, au voisinage de chacune desdites lignes de pliage (4) reliant un volet latéral (2) audit panneau central (1), une échancrure de gerbage (9) en correspondance avec le téton de gerbage (8) du volet latéral (2) correspondant ; et
• la hauteur (h) desdits rabats (6), parallèlement à ladite ligne de pliage (5) reliant ledit volet latéral rectangulaire correspondant (3) audit panneau central (1), est inférieure à la hauteur totale (H) desdits volets latéraux (2) pourvus d'un téton de gerbage (8), perpendiculairement auxdites lignes de pliage (4) reliant lesdits volets latéraux (2) audit panneau central (1), de sorte que lesdits tétons de gerbage (8) font saillie au-dessus des rabats (6) solidarisés desdits volets latéraux (2),
caractérisé :
- en ce que lesdits volets latéraux (2) pourvus d'un téton de gerbage (8), sont triangulaires ;
- en ce que les rabats (6) sont sensiblement rectangulaires, et
- en ce que des deux rabats (6) rendus solidaires d'un volet latéral triangulaire (2), au moins l'un a une longueur l suffisante pour joindre le volet latéral rectangulaire (3) auquel il est relié au volet latéral rectangulaire (3) disposé du côté opposé dudit volet latéral triangulaire (2).

2. Plateau gerbable selon la revendication 1, caractérisé en ce que deux volets latéraux rectangulaires (3) opposés ont des rabats de ladite longueur l suffisante.

3. Plateau gerbable selon l'une des revendications 1 et 2, caractérisé en ce que ledit panneau central (1) comporte des ouvertures (10).

4. Plateau gerbable selon l'une quelconque des revendications 1 à 3 caractérisé en ce que les volets triangulaires latéraux sont reliés au panneau central du fond par une ligne de pliage (4) occupant la plus grande partie dudit côté.

5. Flan (F) en une matière en feuille souple, telle que le carton, le carton ondulé ou analogue, pour la réalisation d'un plateau, plus particulièrement destiné au transport de gros fromages circulaires, ledit plateau étant gerbable, comprenant :
- un panneau central (1), qui présente la forme d'un octogone au moins approximativement régulier et dont les côtés (c) sont formés au moins en partie par des lignes de pliage (4, 5) ;
- quatre volets latéraux (2), dont chacun est relié par sa base à un côté dudit panneau central (1) par l'intermédiaire d'une desdites lignes de pliage (4), lesdits volets latéraux (2) étant deux à deux opposés par rapport au centre dudit panneau central et comportant chacun un téton de gerbage (8) à leur sommet opposé auxdites lignes de pliage (4) correspondantes ;
- quatre volets latéraux rectangulaires (3), dont chacun est relié par un de ses côtés à un côté dudit panneau central (1) par l'intermédiaire d'une desdites lignes de pliage (5), lesdits volets latéraux rectangulaires (3) étant deux à deux opposés par rapport au centre dudit panneau central ; et
- des rabats (6) disposés latéralement auxdits volets latéraux rectangulaires (3) qu'ils prolongent de part et d'autre, lesdits rabats (6) étant reliés auxdits volets latéraux rectangulaires (3) par des lignes de pliage (7) perpendiculaires à ladite ligne de pliage (5) reliant ledit volet latéral rectangulaire correspondant (3) audit panneau central (1), de sorte que :
• périphériquement, lesdits volets latéraux (2) pourvus d'un téton de gerbage (8) et lesdits volets latéraux rectangulaires (3) sont disposés en alternance ;
• ledit panneau central (1) comporte, au voisinage de chacune desdites lignes de pliage (4) reliant un volet latéral (2) audit panneau central (1), une échancrure de gerbage (9) en correspondance avec le téton de gerbage (8) du volet latéral (2) correspondant ; et
• la hauteur (h) desdits rabats (6), parallèlement à ladite ligne de pliage (5) reliant ledit volet latéral rectangulaire correspondant (3) audit panneau central (1), est inférieure à la hauteur totale (H) desdits volets latéraux (2) pourvus d'un téton de gerbage (8), perpendiculairement auxdites lignes de pliage (4) reliant lesdits volets latéraux (2) audit panneau central (1),
caractérisé :
- en ce que lesdits volets latéraux (2), pourvus d'un téton de gerbage (8), sont triangulaires ;
- en ce que les rabats sont sensiblement rectangulaires, et
- en ce que au moins l'un desdits rabats (6) se trouvant en regard d'un volet latéral triangulaire (2) a une longueur l au moins approximativement égale à celle du côté c dudit panneau central (1) auquel est relié ledit volet latéral triangulaire.

6. Flan selon la revendication 5, caractérisé en ce que deux volets latéraux rectangulaires opposés ont des rabats de ladite longueur l suffisante.

7. Flan selon l'une des revendications 5 et 6, caractérisé en ce que chaque téton de gerbage (8) est découpé au moins partiellement dans un desdits rabats (6) se trouvant en regard du volet latéral triangulaire (2) correspondant.

8. Flan selon l'une des revendications 5 à 7, caractérisé en ce que les volets triangulaires latéraux sont reliés au panneau central du fond par une ligne de pliage (4) occupant la plus grande partie dudit côté.

## Claims

1. Stackable tray (P) made of a flexible material in sheet form, such as cardboard, corrugated cardboard or similar material, intended more particularly for the transport of large circular cheeses, comprising:
- a bottom central panel (1), which has the shape of an approximately regular octagon whose sides (c) are formed at least in part by folding lines (4, 5);
- four lateral panels (2) orthogonal to the said central panel (1), each of which is connected by its base to a side of the said central panel (1) through the intermediary of one of the said folding lines (4), the said lateral panels (2) being diametrically opposite in pairs and each having a stacking tab (8) at their top opposite the said corresponding folding lines (4);
- four rectangular lateral panels (3) orthogonal to the said central panel (1), each of which is connected by one of its sides to another side of the said central panel (1) through the intermediary of one of the said folding lines (5), the said rectangular lateral panels (3) being diametrically opposite in pairs; and
- flaps (6) orthogonal to the said central panel (1) and located on the sides of the said rectangular lateral panels (3) which they extend on both sides, the said flaps (6) being connected to the said corresponding rectangular lateral panels (3) by folding lines (7) perpendicular to the said folding line (5) connecting the said corresponding rectangular lateral panel to the said central panel (1), so that
• peripherally, the said lateral panels (2) provided with a stacking tab (8) and the said rectangular lateral panels (3) are positioned so that they alternate with each other;
• the lateral panels (2) provided with a stacking tab (8) are fixed to the said flaps (6) that are directed towards them;
• the said central panel (1) has, near each of the said folding lines (4) connecting a lateral panel (2) to the said central panel (1), a cut-out for stacking (9) in correspondence with the stacking tab (8) of the corresponding lateral panel (2); and
• the height (h) of the said flaps (6), in a direction parallel to the said folding line (5) connecting the said corresponding rectangular lateral panel (3) to the said central panel (1), is less than the total height (H) of the said lateral panels (2) provided with a stacking tab (8) in a direction perpendicular to the said folding lines (4) connecting the said lateral panels (2) to the said central panel (1), so that the said stacking tabs (8) protrude above the flaps (6) attached to the said lateral panels (2),
characterised:
- in that the said lateral panels (2) provided with a stacking tab (8) are triangular;
- in that the flaps (6) are substantially rectangular, and
- in that, of the two flaps (6) attached to a triangular lateral panel (2), at least one has a length l sufficient to join the rectangular lateral panel (3) connected to it to the rectangular lateral panel (3) positioned on the opposite side of the said triangular lateral panel (2).

2. Stackable tray according to Claim 1, characterised in that two opposite rectangular lateral panels (3) have flaps with the said sufficient length l.

3. Stackable tray according to one of Claims 1 and 2, characterised in that the said central panel (1) has openings (10).

4. Stackable tray according to any one of Claims 1 to 3, characterised in that the triangular lateral panels are connected to the bottom central panel by a folding line (4) occupying the major part of the said side.

5. Blank (F) made of a flexible material in sheet form, such as cardboard, corrugated cardboard or similar material, for the production of a tray, intended more particularly for the transport of large circular cheeses, the said tray being stackable, comprising:
- a central panel (1), which has the shape of an approximately regular octagon whose sides (c) are formed at least in part by folding lines (4, 5);
- four lateral panels (2), each of which is connected by its base to a side of the said central panel (1) through the intermediary of one of the said folding lines (4), the said lateral panels (2) being diametrically opposite in pairs in relation to the said central panel and each having a stacking tab (8) at their top opposite the said corresponding folding lines (4);
- four rectangular lateral panels (3), each of which is connected by one of its sides to a side of the said central panel (1) through the intermediary of one of the said folding lines (5), the said rectangular lateral panels (3) being diametrically opposite in pairs in relation to the said central panel; and
- flaps (6) located on the sides of the said rectangular lateral panels (3) which they extend on both sides, the said flaps (6) being connected to the said rectangular lateral panels (3) by folding lines (7) perpendicular to the said folding line (5) connecting the said corresponding rectangular lateral panel (3) to the said central panel (1), so that
• peripherally, the said lateral panels (2) provided with a stacking tab (8) and the said rectangular lateral panels (3) are positioned so that they alternate with each other;
• the said central panel (1) has, near each of the said folding lines (4) connecting a lateral panel (2) to the said central panel (1), a cut-out for stacking (9) in correspondence with the stacking tab (8) of the corresponding lateral panel (2); and
• the height (h) of the said flaps (6), in a direction parallel to the said folding line (5) connecting the said corresponding rectangular lateral panel (3) to the said central panel (1), is less than the total height (H) of the said lateral panels (2) provided with a stacking tab (8) in a direction perpendicular to the said folding lines (4) connecting the said lateral panels (2) to the said central panel (1),
characterised:
- in that the said lateral panels (2) provided with a stacking tab (8) are triangular;
- in that the flaps are substantially rectangular, and
- in that at least one of the said flaps (6) positioned opposite a triangular lateral panel (2) has a length l at least approximately equal to that of the side c of the said central panel (1) to which the said triangular lateral panel is connected.

6. Blank according to Claim 5, characterised in that two opposite rectangular lateral panels have flaps of the said sufficient length l.

7. Blank according to one of Claims 5 and 6, characterised in that each stacking tab (8) is at least partially cut out of one of the said flaps (6) positioned opposite the corresponding triangular lateral flap (2).

8. Blank according to one of Claims 5 to 7, characterised in that the triangular lateral flaps are connected to the bottom central panel by a folding line (4) occupying the major part of the said side.

## Patentansprüche

1. Stapelbare Schale (P) aus einem flexiblen Blattmaterial wie Karton, Wellpappe oder dergleichen, insbesondere zum Transport von großen runden Käselaiben, enthaltend:
- eine zentrale Bodenplatte (1), die die Form eines wenigstens annähernd gleichmäßigen Achtecks hat und deren Seiten (c) wenigstens zum Teil durch Faltkanten (4, 5) gebildet sind;
- vier seitliche Klappen (2), die zu der zentralen Platte (1) senkrecht stehen und von denen jede mit ihrer Basis über eine der Faltkanten (4) mit einer Seite der zentralen Platte (1) verbunden ist, wobei die seitlichen Klappen (2) paarweise einander diametral gegenüber liegen und jede an ihrer den entsprechenden Faltkanten (4) gegenüber liegenden Spitze einen Stapelansatz (8) enthält;
- vier seitliche rechteckförmige Klappen (3), die senkrecht zu der zentralen Platte (1) stehen und von denen jede mit einer ihrer Seiten über eine der Faltkanten (5) mit einer anderen Seite der zentralen Platte (1) verbunden ist, wobei die seitlichen rechteckförmigen Klappen (3) paarweise einander diametral gegenüber liegen; und
- Umschlagklappen (6), die senkrecht zu der zentralen Platte (1) stehen und seitlich zu den seitlichen rechteckförmigen Klappen (3) angeordnet sind, die sie an beiden Seiten verlängern, wobei die Umschlagklappen (6) mit den entsprechenden seitlichen rechteckförmigen Klappen (3) über Faltkanten (7) verbunden sind, die senkrecht zu der Faltkante (5) stehen, die die entsprechende seitliche rechteckförmige Klappe mit der zentralen Platte (1) verbindet, derart, daß
• die mit einem Stapelansatz (8) versehenen seitlichen Klappen (2) und die seitlichen rechteckförmigen Klappen (3) in Umfangrichtung abwechselnd angeordnet sind;
• die mit einem Stapelansatz (8) versehenen seitlichen Klappen (2) aus einem Stück mit den auf sie gerichteten Klappen (6) ausgebildet sind,
• die zentrale Platte (1) in der Nähe jeder der Faltkanten (4), die eine seitliche Klappe (2) mit der zentralen Platte verbinden, eine Stapelaussparung (9) in Übereinstimmung mit dem Stapelansatz (8) der entsprechenden seitlichen Klappe (2) enthält; und
• die Höhe (h) der Umschlagklappen (6) parallel zu der Faltkante (5), die die entsprechende seitliche rechteckförmige Klappe (3) mit der zentralen Platte (1) verbindet, kleiner ist als die Gesamthöhe (H) der mit einem Stapelansatz (8) versehenen seitlichen Klappen (2), betrachtet senkrecht zu den Faltkanten (4), die die seitlichen Klappen (2) mit der zentralen Platte (1) verbinden, derart, daß die Stapelansätze (8) über die mit den seitlichen Klappen (2) aus einem Stück bestehenden Umschlagklappen (6) hervorragen,
**dadurch gekennzeichnet,**
- daß die mit einem Stapelansatz (8) versehenen seitlichen Klappen (2) dreieckförmig sind;
- daß die Umschlagklappen (6) im wesentlichen rechteckförmig sind, und
- daß von den beiden mit einer dreieckförmigen Klappe (2) aus einem Stück bestehenden Umschlagklappen (6) wenigstens eine eine ausreichende Länge l hat, um die seitliche rechteckförmige Klappe (3), mit der sie verbunden ist, mit der seitlichen rechteckförmigen Klappe (3) zu verbinden, die an der der seitlichen dreieckförmigen Klappe (2) gegenüber liegenden Seite liegt.

2. Stapelbare Schale nach Anspruch 1,
**dadurch gekennzeichnet, daß**
zwei gegenüber liegende seitliche rechteckförmige Klappen (3) die Umschlagklappen mit der ausreichenden Länge l bilden.

3. Stapelbare Schale nach einem der Ansprüche 1 und 2,
**dadurch gekennzeichnet,daß**
die zentrale Platte (1) Öffnungen (10) aufweist.

4. Stapelbare Schale nach einem der Ansprüche 1 bis 3,
**dadurch gekennzeichnet,daß**
die seitlichen dreieckförmigen Klappen mit der zentralen Bodenplatte über eine Faltkante (4) verbunden sind, die den größeren Teil der genannten Seite einnimmt.

5. Zuschnitt (F) aus einem flexiblen Blattmaterial wie Karton, Wellpappe oder dergleichen für die Bildung einer Schale, insbesondere zum Transport von großen runden Käselaiben, wobei die Schale stapelbar ist, enthaltend:
- eine erste zentrale Platte (1), die die Form eines im wesentlichen gleichmäßigen Achtecks hat und deren Seiten (c) wenigstens zum Teil durch die Faltkanten (4, 5) gebildet sind;
- vier seitliche Klappen (2), von denen jede mit ihrer Basis über eine der Faltkanten (4) mit einer Seite der zentralen Platte verbunden ist, wobei die seitlichen Klappen (2) paarweise relativ zum Mittelpunkt der zentralen Platte einander gegenüber liegen und jede an ihrer den entsprechenden Faltkanten (4) gegenüberliegenden Spitze einen Stapelansatz (8) enthält;
- vier seitliche rechteckförmige Klappen (3), von denen jede mit einer ihrer Seiten über eine der Faltkanten (5) mit einer Seite der zentralen Platte (1) verbunden ist, wobei die seitlichen rechteckförmigen Klappen (3) relativ zum Mittelpunkt der zentralen Platte paarweise einander gegenüber liegen; und
- Umschlagklappen (6), die seitlich zu den seitlichen rechteckförmigen Klappen (3) angeordnet sind, die sie an beiden Seiten verlängern, wobei die Umschlagklappen (6) mit den seitlichen rechteckförmigen Klappen (3) über Faltkanten (7) verbunden sind, die senkrecht zu der Faltkante (5) stehen, die die seitliche rechteckförmige Klappe (3) mit der zentralen Platte (1) verbindet, derart daß:
• in Umfangrichtung die mit einem Stapelansatz (8) versehenen seitlichen Klappen (2) und die seitlichen rechteckförmigen Klappen (3) abwechselnd angeordnet sind;
• die zentrale Platte (1) in der Nähe jeder ihrer Faltkanten (4), die eine seitliche Klappe (2) mit der zentralen Platte (1) verbinden, eine Stapelaussparung (9) in Übereinstimmung mit dem Stapelansatz (8) der entsprechenden seitlichen Klappe (2) aufweist; und
• die Höhe (h) der Umschlagklappen (6) parallel zu der Faltkante (5), die die entsprechende seitliche rechteckförmige Klappe (3) mit der zentralen Platte (1) verbindet, senkrecht zu den Faltkanten (4), die die seitlichen Klappen (2) mit der zentralen Platte (1) verbinden, kleiner ist als die Gesamthöhe (H) der mit einem Stapelansatz (8) versehenen seitlichen Klappen (2),
**dadurch gekennzeichnet,**
- daß die mit einem Stapelansatz (8) versehenen seitlichen Klappen (2) dreieckförmig sind;
- daß die Umschlagklappen im wesentlichen rechteckförmig sind, und
- daß wenigstens eine der Umschlagklappen (6), die einer seitlichen dreieckförmigen Klappe (2) gegenüber liegen, eine Länge l aufweist, die wenigstens gleich derjenigen der Seite c der zentralen Platte (1) ist, mit der die seitliche dreieckförmige Klappe verbunden ist.

6. Zuschnitt nach Anspruch 5,
**dadurch gekennzeichnet,daß**
zwei einander gegenüber liegende seitliche rechteckförmige Klappen Umschlagklappen mit der genannten ausreichenden Länge l aufweisen.

7. Zuschnitt nach einem der Ansprüche 5 und 6,
**dadurch gekennzeichnet,daß**
jeder Stapelansatz (8) wenigstens teilweise in eine der Umschlagklappen (6) eingreift, die sich gegenüberstehend zu der entsprechenden seitlichen dreieckförmigen Klappe (2) befinden.

8. Zuschnitt nach einem der Ansprüche 5 bis 7,
**dadurch gekennzeichnet,daß**
die seitlichen dreieckförmigen Klappen mit der zentralen Bodenplatte über eine Faltkante (4) verbunden sind, die den größeren Teil der genannten Seite einnimmt.
